# EUROPÄISCHE PATENTSCHRIFT

(11) **EP 0 175 069 B1**
(45) Veröffentlichungstag und Bekanntmachung des Hinweises auf die Patenterteilung: **09.11.1988**
(21) Anmeldenummer: 85107897.2
(22) Anmeldetag: 26.06.1985
(51) Int. Cl.: H01F 17/06

(54) **Verfahren zur Herstellung eines induktiven Bauelements mit einem bewickelten Ringbandkern**
Process for making an inductive element with a wound toroidal core
Fabrication d'un élément inductif muni d'un noyau toroidal bobiné

(30) Priorität: 20.09.1984 DE 3434497
(43) Veröffentlichungstag der Anmeldung: 26.03.1986
(73) Patentinhaber: Vacuumschmelze GmbH, 63450 Hanau (DE)
(72) Erfinder: Hoeflich, Johannes, Dipl.-Ing., D-6451 Hammersbach 1 (DE)

(56) Entgegenhaltungen:
- GB-A- 771 701
- US-A- 3 443 257
- PATENTS ABSTRACTS OF JAPAN, Band 4, Nr. 185 (E-38)[667], 19. Dezember 1980; & JP - A - 55 128 805 (TOKYO DENKI KAGAKU KOGYO K.K.) 06-10-1980
- PATENTS ABSTRACTS OF JAPAN, Band 8, Nr. 66 (E-234)[1503], 28. März 1984; & JP - A - 58 215 005 (HITACHI KINZOKU K.K.) 14-12-1983
- PATENTS ABSTRACTS OF JAPAN, Band 8, Nr. 95 (E-242)[1532], 2. Mai 1984; & JP - A - 59 14 618 (NIHON FERRITE K.K.) 25-01-1985

## Beschreibung

Die Erfindung betrifft ein Verfahren zur Herstellung eines induktiven Bauelements mit einem Ringbandkern, der in einen aus Isolierstoff bestehenden Behälter eingelegt ist, so daß der Ringbandkern von dem Behälter an einer Stirnseite und - mindestens teilweise - an der Innen- und Außenseite umschlossen ist, und mit mindestens einer den Ringbandkern umschließenden Wicklung, die aus U-förmig gebogenen elektrischen Leitern gebildet ist.

Ringbandkerne für induktive Bauelemente bestehen üblicherweise aus aufgewickelten weichmagnetischen Bändern. Sie werden im allgemeinen zu einem kreisringförmigen Ring aufgewickelt ; es sind aber auch ovale und annähernd rechteckförmige Ausführungsformen für bestimmte Anwendungszwecke möglich. Bei derartigen Ringbandkernen besteht ein wesentlicher Vorteil darin, daß praktisch kein Luftspalt im magnetischen Kreis vorhanden ist, da gegenüber Schnittbandkernen Stoßstellen zwischen Kernhälften bzw. Kernteilen entfallen. Insbesondere in Verbindung mit hochwertigen weichmagnetischen Werkstoffen lassen sich mit derartigen Bauelementen bei kleinen Abmessungen gute magnetische Kopplungen zwischen den aufgebrachten Wicklungen erzielen oder - im Falle des Einsatzes als Drossel-eine hohe Induktivität bei kleinen Abmessungen realisieren.

Ein gewisser Nachteil der Ringbandkerne ergibt sich allerdings zwangsläufig aus diesem Aufbau. Er besteht darin, daß keine vorgefertigen Wicklungen verwendet werden können, vielmehr muß die Wicklung Windung für Windung um den Kern gewickelt werden.

'Dies läßt sich für Ringbandkerne mit nicht allzu vielen Windungen vermeiden, wenn man die Windungen aus einzelnen Leiterstücken zusammensetzt, die man gemeinsam durch den Ringbandkern steckt und deren Enden dann zur Vervollständigung der Windungen. miteinander verbunden werden. Dies ist aus der DE-AS 1 278 006 bekannt. Die Leiterstücke lassen sich außerdem in Isoliertoffteile oder Isolierstoffträger einbringen, wobei der Isolierstoffträger zweckmäßig ringförmig ausgebildet und über den Ringbandkern geschoben werden kann. Die Enden der einzelnen Leiterstücke lassen sich unmittelbar miteinander verbinden oder zu Verdrahtungspunkten einer Schalterplatte herausführen.

Aus der DE-AS 1 245 495 ist es weiterhin bekannt, einen Ringbandkern in Isolierstoff einzubringen, wobei an beiden Seiten des Ringbandkerns (innen und außen) Leiterstäbe mit in den Grundstoff eingegossen sind, deren Enden an den Stirnflächen später miteinander verbunden werden können.

In der JP-A-58 215 005 wird ein induktives Bauelement beschrieben, bei dem U-förmige Stifte in einen Isolierkörper eingebracht sind, der so geformt ist, daß er diese fixiert. Nach dem Einlegen sines Ringbandkerns in den Isolierkörper und Auflegen eines Deckels aus Isoliermaterial werden zur Fertigstellung der Spule die Enden der U-förmigen Stifte ebenfalls miteinander verbunden.

Aufgabe der vorliegenden Erfindung ist es nun, ein derartiges Verfahren zur Herstellung eines induktiven Bauelementes anzugeben, das gleichzeitig eine nicht verspannende Unterstützung für den Ringbandkern gewährleistet und noch wirtschaftlicher als die genannten bekannten Verfahren das Aufbringen und Fixieren einer Wicklung gestattet.

Diese Aufgabe wird erfindungsgemäß dadurch gelöst, daß zur Herstellung der Wicklung einzelne, geradlinige Stifte in den Behälter eingelegt oder eingegossen und nach dem Einsetzen des Ringbandkerns in den Behälter zur U-Form über den Ringbandkern nach außen abgebogen werden und daß die U-förmig abgebogenen Stifte durch Aufstecken einer Haube in Nuten fixiert werden, die sich außen am Behälter befinden.

Vorteilhafte Weiterbildungen der Erfindung sind in den Unteransprüchen beschrieben.

In den Fig. 1 bis 4 ist ein Ausführungsbeispiel für das erfindungsgemäße Bauelement dargestellt, während Fig. 5 ein Beispiel für eine besonders vorteilhafte Beschaltungsmöglichkeit der Stifte zeigt.

Fig. 1 zeigt den Behälter 1 mit eingegossenen oder eingepreßten Stiften 3, wie er vor dem Einsatz des Ringbandkerns 7 aussieht. Wie leicht zu erkennen ist, sind die Stifte 3 in diesem Fertigungszustand noch gestreckt und haben ihre endgültige U-Form noch nicht erreicht. Bei der Herstellung des Bauelementes wird dann der Ringbandkern 7 (Fig. 2) in die Aussparung 2 im Behälter 1 eingesetzt und es werden anschließend die in der Fig. 1 nach oben herausragenden längeren Teile der Stifte 3 mit den Enden 4 radial nach außen und dann nach unten umgebogen. Zum Verschließen des Behälters 1 dient eine in Fig. 3 dargestellte Haube 9, deren Höhe an den Behälter angepaßt ist, so daß die Enden 4 in ihrer umgebogenen Lage in Nuten 10 fixiert werden, die sich z. B. an den Ecken des Behälters 1 befinden.

Fig. 3 läßt weiterhin erkennen, daß sich Abstandshalter 11 unterhalb der oberen Seite der Haube 9 befinden. Diese bestehen im Ausführungsbeispiel in segmentartigen Vorsprüngen und fixieren den Ringbandkern 7 in der Aussparung 2. Außerdem haben die Abstandshalter 11 die Aufgabe, einen Kontakt zwischen dem Ringbandkern 7 und den Stiften 3 zu verhindern, die jeweils zwischen zwei benachbarten Abstandshaltern 11 hindurchgeführt werden.

Fig. 4 zeigt das fertige induktive Bauelement nach dem Zusammenbau und vor dem Aufsetzen der Haube 9. Wiederum ragen die Enden 4 und 6 der Stifte 3 auf einer Seite aus dem Behälter 1 heraus und können dort leicht verdrahtet werden.

Fig. 5 zeigt in der Aufsicht eine Leiterplatte 12, die aufgebrachte Leiterbahnen 13 enthält. Die Leiterplatte 12 besitzt Bohrungen 14 zum Durch.- stecken der Stifte 3 des in Fig. 4 dargestellten Bauelementes und kann außer den dargestellten Leiterbahnen 13 beliebig viele andere Leiterbahnen und weitere induktive kapazitive und elektronische Bauelemente enthalten.

In Fig. 5 sind die Anschlüsse des fertig verdrahteten Bauelementes für eine Windung mit A1 und E1 und für eine Wicklung mit fünf Windungen mit A5 und E5 bezeichnet. Bei Verwendung von Leiterplatten zur Beschaltung der Stiftenden ergibt sich durch die notwendige Mehrverdrahtung der inseitig offenen Windungen kein nennenswerter Mehraufwand der Serienfertigung, da die Stifte mit den Leiterbahnen in einem Arbeitsgang zusammen mit allen eingesteckten Bauelementen auf der Leiterplatte 12 maschinell verlötet werden können und zusätzliche Leiterbahnen die Herstellkosten einer Leiterplatte nicht wesentlich erhöhen.

Die erfindungsgemäße Anordnung gestattet es, auf einfache Weise einen Ringbandkern in die Aussparung (2) einzulegen. Der Ringbandkern wird in dieser Aussparung locker und trotzdem gegen Verformungen gesichert gehalten. Dies gewährleistet bei kristallinen Magnetwerkstoffen, daß keine Verspannung der Kernwindungen gegeneinander erfolgt, die die Magnetwerte, z. B. die Permeabilität, beeinträchtigen würde. Ganz besonders vorteilhaft ist die Anordnung dann, wenn man Ringbandkerne aus amorphen Bändern wickelt. Hier wird das amorphe Band in der Aussparung so sicher gehalten, daß keine Befestigung der Bandenden zum Zusammenhalten der Wicklung erforderlich ist.

## Patentansprüche

1. Verfahren zur Herstellung eines induktiven Bauelementes mit einem Ringbandkern (7), der in einen aus Isolierstoff bestehenden Behälter (1) eingelegt ist, so daß der Ringbandkern (7) von dem Behälter (1) an einer Stirnseite und - mindestens teilweise - an der Innen- und Außenseite umschlossen ist, und mit mindestens einer den Ringbandkern umschließenden Wicklung, die aus U-förmig gebogenen elektrischen Leitern gebildet ist, dadurch gekennzeichnet, daß zur Herstellung der Wicklung einzelne, geradlinige Stifte in den Behälter (1) eingelegt oder eingegossen und nach dem Einsetzen des Ringbandkerns (7) in den Behälter (1) zur U-Form über den Ringbandkern (7) nach außen abgebogen werden, und daß die U-förmig abgebogenen Stifte (3) durch Aufstecken einer Haube (9) in Nuten (10) fixiert werden, die sich außen am Behälter (1) befinden.

2. Verfahren nach Patentanspruch 1, dadurch gekennzeichnet, daß die Haube (9) unterhalb ihrer oberen Abdeckung Abstandshalter (11) besitzt, die bei aufgesetzter Haube in die Aussparung (2) hineinragen und damit den Ringbandkern (7) auf Abstand zu den Stiften (3) halten und ihn so fixieren.

3. Verfahren nach Anspruch 1, dadurch gekennzeichnet, daß die U-förmigen Stifte zueinander parallel angeordnet sind.

4. Verfahren nach Anspruch 1, dadurch gekennzeichnet, daß ein ovaler bzw. annähernd rechteckig gewickelter Ringbandkern (7) vorgesehen ist.

5. Verfahren nach Anspruch 1, dadurch gekennzeichnet, daß die Länge und die Lage der Enden (4, 6) der Stifte (3) an die Lage von Bohrungen (14) in einer Leiterplatte (12) angepaßt sind, so daß sich die Beschaltung der Enden (4, 6) durch Leiterbahnen (13) auf der Leiterplatte (12) ergibt.

6. Verfahren nach Anspruch 1, dadurch gekennzeichnet, daß in der Aussparung (2) ein Ringbandkern aus amorphem Material vorgesehen ist.

## Claims

1. A method for the production of an inductive component comprising a toroidal strip-wound core (7) which is inserted into a container (1) consisting of insulating material so that the toroidal strip-wound core (7) is enclosed by the container (1) at one end face and - at least partially - on the inside and outside and at least one winding which surrounds the toroidal strip-wound core and is formed by electrical conductors bent into a U-formation, characterised in that in order to form the winding, individual rectilinear pins are inserted or cast into the container (1) and after the insertion of the toroidal strip-wound core (7) into the container (1), are bent outwards over the toroidal strip-wound core (7) into a U-shape, and that when a cap (9) has been placed in position, the pins (3), which have been bent into a U-shape, are fixed in grooves (10) arranged on the outside of the container (1).

2. A method as claimed in Patent Claim 1, characterised in that beneath its top cover, the cap (9) is provided with spacers (11) which project into the recess (2) when the cap is in position and thus space the toroidal strip-wound core (7) from the pins (3) and fix it in position in this way.

3. A method as claimed in Claim 1, characterised in that the U-shaped pins are arranged in parallel with one another.

4. A method as claimed in Claim 1, characterised in that an oval or approximately rectangular toroidal strip-wound core (7) is provided.

5. A method as claimed in Claim 1, characterised in that the length and the position of the ends (4, 6) of the pins are adapted to the position of bores (14) in a circuit board (12), so that the wiring of the ends (4, 6) is carried out by means of conductor paths (13) on the circuit board (12).

6. A method as claimed in Claim 1, characterised in that a toroidal strip-wound core consisting of amorphous material is arranged in the recess (2).

## Revendications

1. Procédé de fabrication d'un élément inductif comportant un noyau toroïdal (7) qui est introduit dans une cuve (1) en matériau isolant, de sorte que le noyau toroïdal est entouré par la cuve sur un côté frontal et au moins partiellement sur les côtés intérieur et extérieur, et est formé d'au moins un bobinage entourant le noyau toroïdal enroulé qui est formé de pistes électriques recourbées. en forme de U, caractérisé en ce que pour la fabrication du bobinage, on introduit ou on coule dans la cuve (1) des broches séparées, droites, après l'introduction du noyau (7) dans la cuve (1) pour les recourber en forme de U sur les noyaux toroïdaux (7), et en ce que les broches recourbées en forme de U (3) sont fixées par des emboîtements d'un capot (9) dans des gorges (10), qui se trouvent à l'extérieur de la cuve (1).

2. Procédé selon la revendication 1, caractérisé en ce que le capot (9) possède des entretoises (11) en-dessous de son couvercle supérieur, qui fait saillie dans l'évidement (1), le capot étant mis en place, et avec cela maintiennent le noyau toroïdal (7) écarté des broches (3) et le fixe ainsi.

3. Procédé selon la revendication 1, caractérisé en ce que les broches en forme de U sont disposées parallèlement entre elles.

4. Procédé selon la revendication 1, caractérisé en'ce qu'il est prévu un noyau (7) toroïdal bobiné ovale ou à angles à peu près droits.

5. Procédé selon la revendication 1, caractérisé en ce que les longueurs et la position des extrémités (4, 6) des broches (3) sont adaptées à la position d'alésages (14) dans une plaquette de circuit imprimé (12), de sorte que la connexion des extrémités (4, 6) soit obtenue par des pistes conductrices (13) sur la plaquette de circuit imprimé (12).

6. Procédé selon la revendication 1, caractérisé en ce que dans la cavité (2) est prévu un noyau toroïdal bobiné en matériau amorphe.
